# DEMANDE DE BREVET EUROPEEN

(11) **EP 4 693 356 A1**
(43) Date de publication de la demande: **11.02.2026**
(21) Numéro de dépôt: 25193524.3
(22) Date de dépôt: 01.08.2025
(51) Int. Cl.: H01H 1/42

(54) **CONTACT MOBILE POUR UN DISPOSITIF DE COUPURE**

(30) Priorité: 08.08.2024 FR 2408786
(71) Demandeur: SCHNEIDER ELECTRIC INDUSTRIES SAS, 92500 Rueil-Malmaison (FR)
(72) Inventeur: BEAUP, Florian, 38410 SAINT MARTIN D'URIAGE (FR); PERBET, Jules, 38600 FONTAINE (FR)
(74) Mandataire: Plasseraud IP

(57) **Abrégé**

Il est proposé un contact mobile (20) pour un dispositif de coupure de courant électrique (50), comportant :
- un premier couteau conducteur (1) et un deuxième couteau conducteur (2), s'étendant des plans (P1,P2) parallèles entre eux et distants l'un de l'autre,
les couteaux conducteurs (1,2) étant liés en rotation autour un axe de rotation commun (R),
- une première et une deuxième entretoise (3,4) configurées pour maintenir une distance minimale entre le premier couteau (1) et le deuxième couteau (2),
dans lequel
une section transversale (S1,S2) de chaque couteau (1,2) est conformée pour :
- avoir une aire égale à l'aire d'une section transversale (S1',S2') de référence de forme rectangulaire et de même longueur (a), et
- avoir un moment quadratique supérieur au moment quadratique de la section transversale de référence (S1',S2'), le moment quadratique étant déterminé par rapport à un axe parallèle à l'axe transversal (T1,T2) des couteaux (1,2).

## Description

### Domaine technique

La présente invention se rapporte au domaine des dispositifs de coupure d'appareils électriques à moyenne tension, c'est-à-dire dont la tension nominale de fonctionnement est comprise entre 1 et 52 kV. Ces dispositifs de coupure permettre de couper ou d'établir la circulation de courant dans un réseau électrique de type moyenne tension.

### Technique antérieure

Les dispositifs de coupure utilisés dans les réseaux électrique de type moyenne tension peuvent comprendre un contact fixe et un contact mobile en rotation entre au moins deux positions. Une des positions correspond à une position de séparation du contact fixe et du contact mobile, dite position d'ouverture, dans laquelle le courant est interrompu dans le circuit électrique. Une des positions correspond à une position dans laquelle le contact fixe et le contact mobile sont en contact mécanique et électrique, dite position de fermeture, permettant un passage du courant dans le circuit.

Le contact mobile comprend généralement deux éléments longilignes dit couteaux, s'étendant parallèlement l'un à l'autre et écartés l'un de l'autre. Lorsque le contact mobile est en position de fermeture du circuit, un contact fixe est inséré entre les extrémités en vis-à-vis des deux couteaux mobiles, et est mis en contact avec chacun des couteaux mobiles.

Les forces électrodynamiques générées par la circulation du courant électrique font que les couteaux subissent une force d'attraction de l'un vers l'autre. Cette force tend à déformer les couteaux, particulièrement lorsque l'intensité du courant électrique est élevée, par exemple lors d'un court-circuit.
Cette déformation des couteaux tend à diminuer la pression de contact entre les couteaux et le contact fixe. Une telle diminution de la pression de contact augmente les risques de formation d'arcs électriques, et doit être évitée.

Il est connu de relier les couteaux entre eux par un ou plusieurs éléments rigides, afin de limiter la déformation des couteaux sous l'effet des forces électrodynamiques et garantir ainsi le maintien d'une pression de contact suffisante entre les couteaux et le contact fixe.
Cependant, les performances obtenues peuvent être insuffisantes pour satisfaire aux exigences croissantes applicables, par exemple les courts-circuits avec une intensité du courant particulièrement élevés.
De plus, la présence de ces éléments de liaison alourdit le contact mobile, augmente son prix de revient, et impose des opérations supplémentaires lors de l'assemblage.

Il existe donc un besoin de disposer de contacts mobiles possédant des caractéristiques améliorées, particulièrement en tenue sur court-circuit.

### Résumé

A cette fin, l'invention propose un contact mobile pour un dispositif de coupure de courant électrique.
Le contact mobile comporte :
- un premier couteau conducteur et un deuxième couteau conducteur, chaque couteau conducteur s'étendant longitudinalement selon un axe longitudinal, et transversalement selon un axe transversal,
   l'axe longitudinal et l'axe transversal du premier couteau conducteur définissant un premier plan, l'axe longitudinal et l'axe transversal du deuxième couteau conducteur définissant un deuxième plan,
   le premier plan et le deuxième plan étant parallèles entre eux et distants l'un de l'autre,
   le premier couteau conducteur et le deuxième couteau conducteur étant liés en rotation autour un axe de rotation commun perpendiculaire au premier plan et au deuxième plan,
- une première entretoise et une deuxième entretoise disposées entre le premier couteau et le deuxième couteau, configurées pour maintenir une distance minimale entre le premier couteau et le deuxième couteau,
dans lequel une section transversale de chaque couteau est conformée pour :
- avoir une aire égale à l'aire d'une section transversale de référence ayant une forme rectangulaire et ayant une même longueur, la longueur étant mesurée parallèlement à l'axe transversal, et
- avoir un moment quadratique supérieur au moment quadratique de la section transversale de référence, le moment quadratique étant déterminé par rapport à un axe parallèle à l'axe transversal des couteaux.

Lorsqu'un courant circule dans le contact mobile, les forces électromagnétiques générées par le courant électrique, qui circule dans le même sens dans les deux couteaux conducteurs, disposés parallèlement l'un à l'autre, font que les couteaux subissent chacun une force d'attraction l'un vers l'autre. Chaque couteau vient ainsi en appui sur les entretoises.
Dans le cas d'un courant de forte intensité, par exemple un courant de court-circuit, la partie des couteaux comprise entre les entretoises a tendance à se déformer et à prendre une forme courbée. La déformation est maximale à l'endroit situé à égale distance entre les entretoises, qui sont des zones d'appui pour les couteaux.
Une première entretoise est disposée à proximité de l'axe de rotation du contact mobile, et une deuxième entretoise est disposée à proximité de la zone pouvant venir en contact avec le contact fixe. Ces deux entretoises sont donc proches des extrémités longitudinales des couteaux.
En raison de leur déformation, l'écartement des couteaux au niveau de chaque extrémité tend à augmenter, ce qui réduit la pression de contact avec le contact fixe. Lorsque la pression de contact devient insuffisante, des arcs électriques peuvent se former, de plus le contact mobile peut s'ouvrir spontanément en raison de la diminution des forces de frottement maintenant le contact mobile en position fermée. Une trop grande variation de l'écartement des extrémités des contacts doit donc être évitée.
Selon l'art antérieur, chaque couteau a la forme d'une lame plane ayant une section transversale de forme rectangulaire. Le contact mobile comprend une troisième entretoise, disposée entre la première entretoise et la deuxième entretoise, sensiblement à égale distance de chaque entretoise. Cette troisième entretoise permet de limiter la déformation des couteaux, puisqu'elle procure une zone d'appui supplémentaire.
Cette troisième entretoise a l'inconvénient de ne pas permettre de bénéficier d'un effet de serrage des couteaux sur le contact fixe, qui augmenterait la pression de contact. De plus, la troisième entretoise augmente la masse et l'inertie du contact mobile, complique sa fabrication et augmente son cout.
Selon l'invention, les couteaux conducteurs ont une section transversale différente de la forme rectangulaire, de façon à augmenter leur résistance à la déformation sous l'effet des forces électromagnétiques. Grâce à cette résistance accrue, il est ainsi possible de supprimer la troisième entretoise. Le contact mobile est ainsi plus facile à assembler, et peut être allégé. La capacité de passage du courant électrique reste inchangée, puisque seule la forme de la section transversale varie, son aire restant constante.

Les caractéristiques listées dans les paragraphes suivant peuvent être mises en œuvre indépendamment les unes des autres ou selon toutes les combinaisons techniquement possibles :

Chaque couteau conducteur s'étend selon l'axe transversal entre un premier bord longitudinal et un deuxième bord longitudinal.
Pour obtenir une section transversale de chaque couteau conformée comme indiqué ci-dessus, une section transversale de chaque couteau peut notamment comprendre:
- une première portion adjacente au premier bord longitudinal dudit couteau,
- une deuxième portion adjacente au deuxième bord longitudinal dudit couteau,
- une troisième portion reliant la première portion à la deuxième portion,
et :
- l'épaisseur de la première portion et l'épaisseur de la deuxième portion sont supérieures à l'épaisseur de la troisième portion.

Selon un aspect du contact mobile, le premier bord longitudinal d'un couteau fait partie de la première portion dudit couteau.

De même, le deuxième bord longitudinal d'un couteau fait partie de la deuxième portion dudit couteau.

L'épaisseur de la troisième portion de la section transversale de chaque couteau peut varier le long de l'axe longitudinal.

De même, l'épaisseur de la première portion de la section transversale de chaque couteau peut varier le long de l'axe longitudinal.

De la même manière, l'épaisseur de la deuxième portion de la section transversale de chaque couteau peut varier le long de l'axe longitudinal.

Selon un mode de réalisation du contact mobile, l'épaisseur de la troisième portion est inférieure à 60% de l'épaisseur de la première portion, de préférence inférieure à 50% de l'épaisseur de la première portion, de préférence encore inférieure à 40% de l'épaisseur de la première portion, l'épaisseur étant mesurée parallèlement à une direction perpendiculaire à la fois à l'axe longitudinal et à l'axe transversal.

En faisant une différence nette entre l'épaisseur de la troisième portion et l'épaisseur des deux autres portions, la résistance à la flexion des couteaux peut être considérablement augmentée.

Selon un mode de réalisation du contact mobile, l'épaisseur de la troisième portion est supérieure à 10% de l'épaisseur de la première portion, de préférence supérieure à 20% de l'épaisseur de la première portion, de préférence encore supérieure à 30% de l'épaisseur de la première portion.

De même, l'épaisseur de la troisième portion est inférieure à 60% de l'épaisseur de la deuxième portion, de préférence inférieure à 50% de l'épaisseur de la deuxième portion, de préférence encore inférieure à 40% de l'épaisseur de la deuxième portion.

De même, l'épaisseur de la troisième portion est supérieure à 10% de l'épaisseur de la deuxième portion, de préférence supérieure à 20% de l'épaisseur de la deuxième portion, de préférence encore supérieure à 30% de l'épaisseur de la deuxième portion.

Selon un mode de réalisation, le contact mobile comprend:
- une première barre de guidage liée au premier couteau, s'étendant selon un axe parallèle à l'axe de rotation, configurée pour autoriser un coulissement du deuxième couteau par rapport au premier couteau,
- un premier élément élastique configuré pour appliquer une force élastique tendant à rapprocher les couteaux l'un de l'autre selon une direction parallèle à l'axe de rotation,
- une deuxième barre de guidage liée au premier couteau, s'étendant selon un axe parallèle à l'axe de rotation, configurée pour autoriser un coulissement du deuxième couteau par rapport au premier couteau,
- un deuxième élément élastique configuré pour appliquer une force élastique tendant à rapprocher les couteaux l'un de l'autre selon une direction parallèle à l'axe de rotation,
et la première entretoise et la deuxième entretoise sont en vis-à-vis l'une de l'autre selon une direction parallèle à l'axe longitudinal des couteaux.

Autrement dit, l'espace compris longitudinalement entre la première entretoise et la deuxième entretoise est dépourvu d'autre entretoise.

Le contact mobile est ainsi allégé et son assemblage est facilité.

En d'autres termes, le contact mobile comprend exactement deux entretoises.

Comme la déformation des couteaux est minimisée grâce à la géométrie proposée pour leur section transversale, les forces de rapprochement des couteaux l'un vers l'autre ont pour effet d'augmenter la pression de contact avec le contact fixe. La formation d'arcs électriques parasites est ainsi évitée. De plus, l'augmentation des forces de frottement entre les couteaux et le contact fixe favorisent un maintien en position du contact mobile et évitent une réouverture spontanée du contact mobile.

La partie du premier couteau s'étendant longitudinalement entre la première entretoise et la deuxième entretoise est ainsi libre, c'est-à-dire dépourvue d'élément de liaison pouvant s'opposer à une flexion du premier couteau selon une direction parallèle à l'axe de rotation.
Il en est de même pour le deuxième couteau.

La première barre de guidage et la deuxième barre de guidage sont décalées l'une par rapport à l'autre le long de l'axe longitudinal des couteaux.

Le deuxième couteau peut coulisser le long de la première barre de guidage et le long de la deuxième barre de guidage.

Selon un mode de réalisation, la première barre de guidage et la première entretoise sont concentriques.

La première barre de guidage et le premier élément élastique sont concentriques.

Selon un exemple de réalisation, la première barre de guidage comprend un épaulement en appui sur le premier couteau.

La première barre de guidage traverse le premier couteau et le deuxième couteau selon une direction parallèle à l'axe de rotation.

Selon un mode de réalisation, une première coupelle d'appui est rigidement liée à la première barre de guidage.

Une première extrémité du premier élément élastique prend appui sur la première coupelle d'appui, et une deuxième extrémité du premier élément élastique prend appui sur le deuxième couteau.

Selon un exemple de réalisation, le premier élément élastique est monté précontraint. Le premier élément élastique tend à repousser le deuxième couteau vers le premier couteau.

La première entretoise est disposée entre les deux couteaux selon une direction parallèle à l'axe de rotation, et entoure la première barre de guidage.

La première entretoise est de forme cylindrique.

Une première surface axiale de la première entretoise peut prendre appui sur le premier couteau et une deuxième surface axiale de la première entretoise peut prendre appui sur le deuxième couteau.

De la même manière, la deuxième barre de guidage et la deuxième entretoise sont concentriques.

La deuxième barre de guidage et le deuxième élément élastique sont concentriques.

La deuxième barre de guidage comprend un épaulement en appui sur le deuxième couteau.

La deuxième barre de guidage traverse le premier couteau et le deuxième couteau selon une direction parallèle à l'axe de rotation.

Une deuxième coupelle d'appui est rigidement liée à la deuxième barre de guidage.

Une première extrémité du deuxième élément élastique prend appui sur la deuxième coupelle d'appui, et une deuxième extrémité du deuxième élément élastique prend appui sur le deuxième couteau.

Le deuxième élément élastique est monté précontraint. Le deuxième élément élastique tend à repousser le deuxième couteau vers le premier couteau.

La deuxième entretoise est disposée entre les deux couteaux selon une direction parallèle à l'axe de rotation, et entoure la deuxième barre de guidage.

La deuxième entretoise est de forme cylindrique.

Une première surface axiale de la deuxième entretoise peut prendre appui sur le premier couteau et une deuxième surface axiale de la deuxième entretoise peut prendre appui sur le deuxième couteau.

Selon un mode de réalisation, la première portion d'une section transversale de chaque couteau est de forme convexe.

La deuxième portion d'une section transversale de chaque couteau est de forme convexe.

La troisième portion de chaque couteau s'étend de manière continue de part et d'autre de l'axe longitudinal de chaque couteau.

Selon un mode de réalisation du contact mobile, la première portion et la deuxième portion d'une section transversale de chaque couteau sont symétriques l'une de l'autre par rapport à l'axe longitudinal dudit couteau.

Selon un exemple de réalisation, la première portion d'une section transversale de chaque couteau comprend une partie sensiblement semicirculaire,
et un premier bord longitudinal de chaque couteau fait partie de la partie sensiblement semicirculaire de la première portion.

Un rayon de courbure de la première partie sensiblement semicirculaire de la première portion est compris entre 30% et 60% de l'épaisseur de chaque couteau.

D'une manière similaire, la deuxième portion de chaque couteau comprend une partie sensiblement semicirculaire,
et un deuxième bord longitudinal de chaque couteau fait partie de la partie sensiblement semicirculaire de la deuxième portion.

Un rayon de courbure de la partie sensiblement semicirculaire de la deuxième portion est compris entre 30% et 60% de l'épaisseur de chaque couteau.

Les couteaux présentent ainsi un profil arrondi au voisinage des bords longitudinaux. Par rapport au couteaux conventionnels ayant une section sensiblement rectangulaire, ce profil arrondi permet de limiter les contraintes diélectriques au bord des couteaux.

Selon un mode de réalisation du contact mobile, la troisième portion de chaque couteau est de forme sensiblement rectangulaire.

Le premier couteau et le deuxième couteau ont la même longueur, mesurée parallèlement à l'axe longitudinal.

Le premier couteau et le deuxième couteau ont la même largeur, mesurée parallèlement à l'axe transversal.

Le premier couteau et le deuxième couteau ont la même épaisseur, mesurée parallèlement à l'axe perpendiculaire à l'axe longitudinal et à l'axe transversal.

Selon un mode de réalisation du contact mobile, le premier couteau et le deuxième couteau sont symétriques l'un de l'autre par rapport à un plan parallèle au premier plan défini par l'axe longitudinal et l'axe transversal du premier couteau conducteur.

Selon un mode de réalisation, le premier couteau comprend une première face en vis-à-vis du deuxième couteau selon une direction parallèle à l'axe de rotation, et la première face du premier couteau est plane.

De même, le deuxième couteau peut comprendre une première face en vis-à-vis du premier couteau selon une direction parallèle à l'axe de rotation, la première face du deuxième couteau étant plane.

Chaque couteau comprend deux bords longitudinaux et deux bords transversaux.

Selon un mode de réalisation du contact mobile, chaque couteau comprend :
- une première partie d'épaisseur inférieure à un seuil prédéterminé, la première partie s'étendant longitudinalement selon l'axe longitudinal et transversalement de part et d'autre de l'axe longitudinal, et
- une deuxième partie d'épaisseur supérieure au seuil prédéterminé, la deuxième partie entourant la première partie,
la deuxième partie formant les bords longitudinaux du couteau et les bords transversaux du couteau.

Chaque couteau est ainsi formé d'une portion affinée s'étendant longitudinalement et transversalement. Cette portion affinée est prolongée par un bourrelet d'épaisseur supérieure à l'épaisseur de la portion affinée. La portion affinée est entourée par la partie en forme de bourrelet.

Autrement dit, les bords longitudinaux de chaque couteau font partie de la deuxième partie, possédant une épaisseur accrue.

Le seuil prédéterminé est par exemple compris entre 30% et 60% de l'épaisseur de chaque couteau.

Selon un mode de réalisation du contact mobile, chaque couteau comprend un évidement traversant s'étendant longitudinalement selon l'axe longitudinal et transversalement de part et d'autre de l'axe longitudinal,
une longueur de l'évidement étant comprise entre 20% et 80% d'une longueur du couteau, et
une largeur de l'évidement étant comprise entre 25% et 75% d'une largeur du couteau.

L'évidement traversant peut être de forme sensiblement rectangulaire.

L'invention concerne également un dispositif de coupure de courant électrique, comprenant :
- une première portion de ligne électrique comprenant un premier conducteur électrique et un contact mobile tel quel décrit précédemment, le contact étant mobile en rotation par rapport au premier conducteur électrique,
- une deuxième portion de ligne électrique comprenant un deuxième conducteur électrique et un contact fixe solidaire du deuxième conducteur électrique,
le contact mobile étant configuré pour être déplacé entre :
- une première position dite position d'ouverture dans lequel le contact mobile est écarté du contact fixe de façon à interdire le passage de courant électrique entre la première portion de ligne électrique et la deuxième portion de ligne électrique, et
- une deuxième position dite position de fermeture dans laquelle le contact mobile est en contact avec le contact fixe de façon à permettre un passage de courant électrique entre la première portion de ligne électrique et la deuxième portion de ligne électrique.

Selon un exemple de mise en œuvre, le dispositif de coupure de courant électrique est un interrupteur de moyenne ou haute tension.

L'invention se rapporte aussi à un appareil électrique de moyenne tension, configuré pour sélectivement établir ou couper le courant dans un réseau électrique de moyenne tension comportant trois phases, comprenant un dispositif de coupure de courant électrique tel que décrit précédemment disposé respectivement sur chacune des phases du réseau électrique.

L'appareil électrique peut être par exemple un sectionneur de ligne, ou un disjoncteur.

### Brève description des dessins

D'autres caractéristiques, détails et avantages apparaîtront à la lecture de la description détaillée ci-après, et à l'analyse des dessins annexés, sur lesquels :
La figure 1 est une représentation schématique d'un appareil électrique comportant un dispositif de coupure, en position de coupure du courant électrique,
La figure 2 est une représentation schématique de l'appareil électrique de la figure 1, en position de circulation du courant électrique,
La figure 3 est une vue en perspective d'un contact mobile selon un premier mode de réalisation de l'invention,
La figure 4 est une vue partielle, en perspective, du contact mobile de la figure 3,
La figure 5 est une vue de dessus du contact mobile de la figure 3,
La figure 6 est une section transversale du contact mobile de la figure 3,
La figure 7 est une autre section transversale, partielle, du contact mobile de la figure 3,
La figure 8 est vue en coupe d'un couteau conducteur du contact mobile de la figure 3,
La figure 9 est une vue en perspective d'un couteau conducteur du dispositif de coupure de la figure 3,
La figure 10 est une autre section transversale, partielle, du contact mobile de la figure 3,
La figure 11 est une vue schématique de dessus du contact mobile de la figure 3,
La figure 12 est une vue en perspective d'un couteau conducteur d'un contact mobile selon un deuxième mode de réalisation de l'invention.

### Description des modes de réalisation

Afin de faciliter la lecture des figures, les différents éléments ne sont pas nécessairement représentés à l'échelle. Sur ces figures, les éléments identiques portent les mêmes références. Certains éléments ou paramètres peuvent être indexés, c'est-à-dire désignés par exemple par premier élément ou deuxième élément, ou encore premier paramètre et second paramètre, etc. Cette indexation a pour but de différencier des éléments ou paramètres similaires, mais non identiques. Cette indexation n'implique pas une priorité d'un élément, ou paramètre par rapport à un autre et on peut interchanger les dénominations. Quand il est précisé qu'un dispositif comporte un élément donné, cela n'exclut pas la présence d'autres éléments dans ce dispositif.

On a représenté sur les figures 1 et 2 un appareil électrique 100 de moyenne tension, configuré pour sélectivement établir ou couper le courant dans un réseau électrique de moyenne tension.
Le réseau électrique comporte trois phases Ph1, Ph2, Ph3. L'appareil électrique 100 comprend un dispositif de coupure de courant électrique 50, 50', 50" disposé respectivement sur chacune des phases Ph1, Ph2, Ph3 du réseau électrique.

Les trois dispositifs de coupure 50, 50', 50" sont ici disposés dans une enceinte étanche 90 maintenue sous pression. Le gaz contenu dans l'enceinte peut être un gaz inerte ou de l'air.

Selon l'exemple illustré, le dispositif de coupure de courant électrique 50 est un interrupteur de moyenne ou haute tension.
L'appareil électrique 100 aussi être un sectionneur de ligne, ou un disjoncteur.

Le dispositif de coupure de courant électrique 50 comprend une première portion de ligne électrique 25-1 comprenant un premier conducteur électrique 19 et un contact mobile 20. Le contact 20 est mobile en rotation par rapport au premier conducteur électrique 19 autour duquel le contact mobile 20 est articulé.
Le dispositif de coupure de courant électrique 50 comprend une deuxième portion de ligne électrique 25-2 comprenant un deuxième conducteur électrique 22 et un contact fixe 21 solidaire du deuxième conducteur électrique 22.
Le contact mobile 20 est configuré pour être déplacé entre :
- une première position P1 dite position d'ouverture dans lequel le contact mobile 20 est écarté du contact fixe 21 de façon à interdire le passage de courant électrique entre la première portion de ligne électrique 25-1 et la deuxième portion de ligne électrique 25-2, et
- une deuxième position P2 dite position de fermeture dans laquelle le contact mobile 20 est en contact avec le contact fixe 21 de façon à permettre un passage de courant électrique entre la première portion de ligne électrique 25-1 et la deuxième portion de ligne électrique 25-2.

Sur la figure 1, le contact mobile 20 est dans la position P1, et aucun courant ne circule entre la première portion de ligne électrique 25-1 et la deuxième portion de ligne électrique 25-2.
Sur la figure 2, le contact mobile 20 est dans la position P2. Un courant électrique, schématisé par les flèches en pointillés désignées par le signe f, circule entre la première portion de ligne électrique 25-1 et la deuxième portion de ligne électrique 25-2, en passant successivement par le contact mobile 20 et le contact fixe 21. Un mécanisme de commande 80, qui ne sera pas détaillé, permet de déplacer le contact mobile 20 alternativement de la position P1 à la position P2, et de la position P2 à la position P1.
Le mécanisme de commande 80 déplace simultanément le contact mobile 20' et le contact mobile 20" faisant respectivement partie du dispositif de coupure 50' et du dispositif de coupure 50".

Le dispositif de coupure de courant électrique 50 proposé va être maintenant être décrit en détail.

La figure 3 représente une vue générale d'un premier mode de réalisation du contact mobile 20 proposé. Le contact mobile 20 est un contact pour un dispositif de coupure de courant électrique 50 tel que celui schématisé sur les figures 1 et 2. Le contact mobile 20 comporte un premier couteau conducteur 1 et un deuxième couteau conducteur 2, chaque couteau conducteur 1,2 s'étendant longitudinalement selon un axe longitudinal D1,D2, et transversalement selon un axe transversal T1,T2.
L'axe longitudinal D1 et l'axe transversal T1 du premier couteau conducteur 1 définissent un premier plan Pl1. L'axe longitudinal D2 et l'axe transversal T2 du deuxième couteau conducteur 2 définissent un deuxième plan Pl2. Le premier plan Pl1 et le deuxième plan Pl2 sont parallèles entre eux et distants l'un de l'autre. Le premier couteau conducteur 1 et le deuxième couteau conducteur 2 sont liés en rotation autour un axe de rotation commun R perpendiculaire au premier plan Pl1 et au deuxième plan Pl2.
Le contact mobile 20 comporte une première entretoise 3 et une deuxième entretoise 4 disposées entre le premier couteau 1 et le deuxième couteau 2, configurées pour maintenir une distance minimale entre le premier couteau 1 et le deuxième couteau 2.
Une section transversale S1,S2 de chaque couteau 1,2 est conformée pour :
- avoir une aire égale à l'aire d'une section transversale S1',S2' de référence ayant une forme rectangulaire et ayant une même longueur L, la longueur a étant mesurée parallèlement à l'axe transversal T1,T2, et
- avoir un moment quadratique supérieur au moment quadratique de la section transversale de référence S1',S2', le moment quadratique étant déterminé par rapport à un axe parallèle à l'axe transversal T1,T2 des couteaux 1,2.

Lorsqu'un courant circule dans le contact mobile 20, les forces électromagnétiques générées par le courant électrique, qui circule dans le même sens dans les deux couteaux conducteurs 1,2, disposés parallèlement l'un à l'autre, font que les couteaux subissent chacun une force d'attraction l'un vers l'autre. Ces forces sont représentées schématiquement par le signe fe sur la figure 11. Chaque couteau 1,2 vient ainsi en appui sur les entretoises disposées entre les couteaux.
Dans le cas d'un courant de forte intensité, par exemple un courant de court-circuit, la partie des couteaux comprise longitudinalement entre les entretoises a tendance à se déformer et à prendre une forme courbée, schématisée en pointillés sur la figure 11. Les entretoises forment des zones d'appui pour les couteaux. La déformation des couteaux conducteurs est maximale dans les portions situées sensiblement à égale distance entre les entretoises.
Une première entretoise 3 est disposée à proximité de l'axe de rotation du contact mobile 20, et une deuxième entretoise 4 est disposée à proximité de la zone pouvant venir en contact avec le contact fixe. Ces deux entretoises 3,4 sont donc proches des extrémités longitudinales des couteaux.
En raison de leur déformation sous l'effet des forces électromagnétiques, l'écartement des couteaux 1,2 au niveau de chaque extrémité tend à augmenter, ce qui réduit la pression de contact entre les couteaux conducteurs et le contact fixe 21.
Cette réduction de la pression de contact est problématique, car elle favorise la formation d'arcs électriques, ainsi qu'une réouverture spontanée du contact mobile 20. En effet, les forces de frottement avec le contact fixe 21, qui contribuent à maintenir le contact mobile 20 en position fermée, peuvent devenir insuffisantes. Une trop grande variation de l'écartement des extrémités des couteaux conducteurs doit donc être évitée.
Selon l'art antérieur, chaque couteau conducteur 1,2 a la forme d'une lame plane ayant une section transversale de forme rectangulaire. Le contact mobile 20 comprend une troisième entretoise, disposée entre la première entretoise 3 et la deuxième entretoise 4 selon la direction longitudinale, sensiblement à égale distance de chaque entretoise 3,4. Cette troisième entretoise permet de limiter la déformation des couteaux conducteurs, puisqu'elle procure une zone d'appui supplémentaire par rapport aux appuis fournis par la première entretoise et la deuxième entretoise.
Cette troisième entretoise a l'inconvénient de ne pas permettre de bénéficier d'un effet de serrage des couteaux sur le contact fixe 21, qui augmenterait la pression de contact.
Selon l'invention, les couteaux conducteurs 1,2 ont une section transversale S1, S2 de forme différente de la forme rectangulaire, de façon à augmenter leur résistance à la déformation sous l'effet des forces électromagnétiques. Grâce à cette résistance accrue, il est possible de supprimer la troisième entretoise tout en assurant que les couteaux conducteurs 1,2 conservent une forme sensiblement rectiligne.
Dans ces conditions, les efforts électrodynamiques appliqués sur les couteaux conducteurs 1,2 tendent à rapprocher les couteaux sans modifier leur forme, ce qui permet d'augmenter la pression de contact avec le contact fixe 21.
Les performances du contact mobile 20 sont améliorées, particulièrement pour la tenue aux court-circuits.
L'aire d'une section transversale reste identique à celle d'un couteau conventionnel de section transversale rectangulaire, de façon à ce que la capacité de passage du courant électrique reste inchangée. En effet, la capacité de passage de courant d'un conducteur électrique est directement proportionnelle à l'aire d'une section transversale de ce conducteur, dans laquelle le courant circule.

Dans toute la description, les caractéristiques géométriques applicables à un couteau conducteur sont également applicables à l'autre couteau conducteur.

La section transversale S1,S2 de chaque couteau 1,2 est conformée pour avoir la même aire qu'une section transversale S1',S2' dite de référence. Cette section transversale S1',S2' de référence est de forme rectangulaire et possède une longueur M identique à celle de la section transversale réelle S1, S2 du couteau 1,2 considéré. Cette surface transversale S1',S2' de référence, étant rectangulaire, possède une largeur constante.
La figure 7 représente la section transversale proposée pour chacun des couteaux conducteurs 1,2. Pour simplifier la lecture de la figure 7, la section transversale de référence est représentée seulement pour le premier couteau 1, et est représentée par une ligne pointillée désignée par le signe S1'.
La partie A de la figure 10 illustre la section transversale S2 proposée pour le deuxième couteau conducteur 2 pris isolément.
La partie B de la figure 10 illustre la section transversale de référence S2' pour un couteau conducteur 2.
Sur cette figure 10, la longueur M de la surface rectangulaire S2' de la partie B est la même que celle de la section S2 de la partie A.
La dimension E, correspondant à l'épaisseur du contact 2 de la partie A, est supérieure à l'épaisseur E' du contact 2 de la partie B.
La section transversale S2 et la section transversale S2' ont la même aire, de façon à assurer la même section efficace de passage du courant.

Chaque couteau conducteur 1,2 s'étend selon l'axe transversal T1,T2 entre un premier bord longitudinal B1_1,B1_2 et un deuxième bord longitudinal B2_1,B2_2. Autrement dit, le couteau conducteur 1 s'étend selon l'axe transversal T1 entre un premier bord longitudinal B1_1 et un deuxième bord longitudinal B2_1. Le couteau conducteur 2 s'étend selon l'axe transversal T2 entre un premier bord longitudinal B1_2 et un deuxième bord longitudinal B2_2. Pour obtenir une section transversale S1,S2 de chaque couteau 1,2 conformée comme indiqué ci-dessus, une section transversale S1,S2 de chaque couteau 1,2 comprend ici:
- une première portion T1_1,T1_2 adjacente au premier bord longitudinal B1_1,B1_2 dudit couteau 1,2,
- une deuxième portion T2_1,T2_2 adjacente au deuxième bord longitudinal B2_1,B2_2 dudit couteau 1,2,
- une troisième portion T3_1,T3_2 reliant la première portion T1_1,T1_2 à la deuxième portion T2_1,T2_2,
et :
- l'épaisseur e1_1,e1_2 de la première portion T1_1,T1_2 et l'épaisseur e2_1,e2_2 de la deuxième portion T2_1,T2_2 sont supérieures à l'épaisseur e3_1,e3_2 de la troisième portion T3_1,T3_2.
Les différentes portions et les épaisseurs correspondantes sont illustrées notamment sur la figure 6.

L'épaisseur E d'un couteau conducteur 1,2, de même que l'épaisseur des différentes portions définies ci-dessus pour la section transversale S1, S2 de chaque couteau conducteur 1,2, est mesurée parallèlement à une direction perpendiculaire à la fois à l'axe longitudinal D1,D2 et à l'axe transversal T1,T2. L'épaisseur est ainsi mesurée selon une direction parallèle à l'axe de rotation R du contact mobile 20.

La figure 10 représente le référentiel servant à calculer le moment quadratique de la section transversale S2 telle que proposée, ainsi que de la section transversale de référence S2'. Le moment quadratique est déterminé par rapport à un axe x parallèle à l'axe transversal T1,T2 des couteaux 1,2.
Sur la figure 10, la section transversale S2 est prise en un point donné de l'axe longitudinal D2 du deuxième couteau.
Le signe G désigne le barycentre de cette section transversale S2 et forme l'origine du repère.
Sur cette figure, l'axe désigné par le signe y passe par le barycentre G et est parallèle à l'axe de rotation R.
L'axe désigné par le signe x passe par le barycentre G et est parallèle à l'axe transversal T2 du deuxième couteau 2.
Pour la surface de référence S2', de forme rectangulaire, le barycentre G' est à égale distance des bords opposés du rectangle, aussi bien le long de l'axe x que de l'axe y.

La section transversale étant découpée en éléments infinitésimaux de surface dA. Un élément infinitésimal est situé à distance dy de l'axe x, et le moment quadratique Iₓₓ déterminé par rapport à l'axe x est calculé par la formule : ${I}_{xx} = {\int }_{l 1}^{l 2} {y}^{2} ∗ dA$

L'aire dA d'un élément infinitésimal peut aussi s'écrire : dA= x * dy, ce qui donne : ${I}_{xx} = {\int }_{l 1}^{l 2} {y}^{2} ∗ x ∗ dy$

Le moment d'inertie quadratique Iₓₓ caractérise la capacité du couteau conducteur 2 à résister à la flexion provoquée par les forces électromagnétiques ayant tendance à rapprocher les deux couteaux conducteurs l'un de l'autre et à faire fléchir le couteau par rapport à son axe transversal.

Sur la figure 10, l'élément infinitésimal d'aire dA est schématisée par la surface hachurée.
I1 et I2 sont les points les plus éloignés du barycentre G selon la direction de l'axe y. Les points m1 et m2 sont les points les plus éloignés du barycentre G selon la direction de l'axe x.
Selon l'exemple de la figure 10, la section transversale S2 du deuxième couteau 2 est symétrique par rapport à l'axe y.

Le premier bord longitudinal B1_1,B1_2 d'un couteau 1,2 fait partie de la première portion T1_1,T1_2 dudit couteau 1,2.
De même, le deuxième bord longitudinal B2_1,B2_2 d'un couteau 1,2 fait partie de la deuxième portion T2_1,T2_2 dudit couteau 1,2.

L'épaisseur e3_1,e3_2 de la troisième portion T3_1,T3_2 de la section transversale S1,S2 de chaque couteau 1,2 peut varier le long de l'axe longitudinal D1,D2.
L'épaisseur e1_1,e1_2 de la première portion T1_1,T1_2 de la section transversale S1,S2 de chaque couteau 1,2 peut varier le long de l'axe longitudinal D1,D2.
De même, l'épaisseur e2_1,e2_2 de la deuxième portion T2_1,T2_2 de la section transversale S1,S2 de chaque couteau 1,2 peut varier le long de l'axe longitudinal D1,D2.
Comme représenté notamment sur la figure 3 et sur la figure 4, des encoches peuvent être formées dans la périphérie des couteaux 1,2.

Selon l'exemple illustré, notamment sur la figure 6, l'épaisseur e3_1,e3_2 de la troisième portion T3_1,T3_2 est inférieure à 60% de l'épaisseur e1_1,e1_2 de la première portion T1_1,T1_2.
De préférence, cette l'épaisseur e3_1,e3_2 de la troisième portion T3_1,T3_2 est inférieure à 50% de l'épaisseur e1_1,e1_2 de la première portion T1_1,T1_2.
De manière plus préférentielle, l'épaisseur e3_1,e3_2 de la troisième portion T3_1,T3_2 est inférieure à 40% de l'épaisseur e1_1,e1_2 de la première portion T1_1,T1_2.
L'épaisseur est mesurée parallèlement à une direction perpendiculaire à la fois à l'axe longitudinal D1,D2 et à l'axe transversal T1,T2. L'épaisseur est ainsi mesurée parallèlement à l'axe de rotation R du contact mobile 20.

Etablir une différence nette entre l'épaisseur e3_1,e3_2 de la troisième portion T3_1,T3_2 et l'épaisseur des deux autres portions permet d'augmenter considérablement la résistance à la flexion des couteaux conducteurs 1,2. Ceux-ci peuvent ainsi conserver une forme sensiblement rectiligne même lorsqu'ils sont parcourus par un courant de court-circuit.

Selon l'exemple illustré, l'épaisseur e3_1,e3_2 de la troisième portion T3_1,T3_2 est inférieure à 60% de l'épaisseur e2_1,e2_2 de la deuxième portion T2_1,T2_2.
De préférence, l'épaisseur e3_1,e3_2 de la troisième portion T3_1,T3_2 est inférieure à 50% de l'épaisseur e2_1,e2_2 de la deuxième portion T2_1,T2_2.
De préférence encore, l'épaisseur e3_1,e3_2 de la troisième portion T3_1,T3_2 est inférieure à 40% de l'épaisseur e2_1,e2_2 de la deuxième portion T2_1,T2_2.

De même, l'épaisseur e3_1,e3_2 de la troisième portion T3_1,T3_2 est supérieure à 10% de l'épaisseur e2_1,e2_2 de la deuxième portion T2_1,T2_2. De préférence, l'épaisseur e3_1,e3_2 de la troisième portion T3_1,T3_2 est supérieure à 20% de l'épaisseur e2_1,e2_2 de la deuxième portion T2_1,T2_2. De façon plus préférentielle, l'épaisseur e3_1,e3_2 de la troisième portion T3_1,T3_2 est supérieure à 30% de l'épaisseur e2_1,e2_2 de la deuxième portion T2_1,T2_2.

Selon l'exemple illustré, l'épaisseur e3_1,e3_2 de la troisième portion T3_1,T3_2 est supérieure à 10% de l'épaisseur e1_1,e1_2 de la première portion T1_1,T1_2.
De préférence, cette épaisseur e3_1,e3_2 de la troisième portion T3_1,T3_2 est supérieure à 20% de l'épaisseur e1_1,e1_2 de la première portion T1_1,T1_2.
De façon plus préférentielle, l'épaisseur e3_1,e3_2 de la troisième portion T3_1,T3_2 est supérieure à 30% de l'épaisseur e1_1,e1_2 de la première portion T1_1,T1_2.

On décrira maintenant la structure générale du contact mobile 20.

Comme représenté sur la figure 3 et sur la figure 5, le contact mobile 20 comprend:
- une première barre de guidage 5 liée au premier couteau 1, s'étendant selon un axe D5 parallèle à l'axe de rotation R, configurée pour autoriser un coulissement du deuxième couteau 2 par rapport au premier couteau 1,
- un premier élément élastique 7 configuré pour appliquer une force élastique tendant à rapprocher les couteaux 1,2 l'un de l'autre selon une direction parallèle à l'axe de rotation R.
le contact mobile 20 comprend :
- une deuxième barre de guidage 6 liée au premier couteau 1, s'étendant selon un axe D6 parallèle à l'axe de rotation R, configurée pour autoriser un coulissement du deuxième couteau 2 par rapport au premier couteau 1,
- un deuxième élément élastique 8 configuré pour appliquer une force élastique tendant à rapprocher les couteaux 1,2 l'un de l'autre selon une direction parallèle à l'axe de rotation R.
La première entretoise 3 et la deuxième entretoise 4 sont en vis-à-vis l'une de l'autre selon une direction parallèle à l'axe longitudinal D1,D2 des couteaux.

On entend ici qu'un segment de droite issu de la première entretoise 3 et dirigé vers la deuxième entretoise 4 parallèlement à la direction longitudinale passe par la deuxième entretoise 4 sans passer par d'autre élément.
De la même manière, un segment de droite issu de la deuxième entretoise 4 et dirigé vers la première entretoise 3 selon une direction parallèle à la direction longitudinale passe par la première entretoise 3 sans passer par d'autre élément. Autrement dit, comme on peut voir particulièrement sur la figure 5, l'espace compris longitudinalement entre la première entretoise 3 et la deuxième entretoise 4 est dépourvu d'autre entretoise.

Les forces électromagnétiques générées par la circulation du courant électrique entre le premier conducteur électrique 19 et le contact fixe 21 tendent à rapprocher les couteaux conducteurs 1,2 l'un de l'autre. Grace à leur profil, les couteaux conducteurs 1,2 résistent aux efforts de flexion et conservent une forme sensiblement rectiligne. Les forces électromagnétiques tendent ainsi à augmenter la pression de contact au niveau du contact fixe 21 et du premier conducteur électrique 19.
La figure 11 schématise les forces électromagnétiques tendant à rapprocher les couteaux conducteurs 1,2. Le signe C1 désigne la zone du premier couteau 1 dans laquelle la pression de contact avec le contact fixe 21 est augmentée. De même, le signe C2 désigne la zone du deuxième couteau 2 dans laquelle la pression de contact avec le contact fixe 21 est augmentée.
Le risque de formation d'arcs électriques parasites est évité.
De même, les risques de réouverture spontanée du contact mobile 20 sont évités. La capacité de passage de courant entre les couteaux 1,2 et le contact fixe 21 est ainsi augmentée.
De plus, l'absence d'entretoise intermédiaire entre la première entretoise 3 et la deuxième entretoise 4 permet d'alléger le contact mobile 20, et aussi de faciliter son assemblage.

La partie du premier couteau 1 s'étendant longitudinalement entre la première entretoise 3 et la deuxième entretoise 4 est ainsi libre, c'est-à-dire dépourvue d'élément de liaison pouvant s'opposer à une flexion du premier couteau 1 selon une direction parallèle à l'axe de rotation R.
Il en est de même pour le deuxième couteau 2.

La première barre de guidage 5 et la deuxième barre de guidage 6 sont décalées l'une par rapport à l'autre le long de l'axe longitudinal D1,D2 des couteaux 1,2.
Le deuxième couteau 2 peut coulisser le long de la première barre de guidage 5 et le long de la deuxième barre de guidage 6.

Lorsque le contact mobile 20 passe de la position P1 d'ouverture à la position P2 de fermeture, le contact fixe 21 est inséré entre le premier couteau conducteur 1 et le deuxième couteau conducteur 2. Cela tend à écarter les couteaux conducteurs l'un de l'autre. Le deuxième couteau conducteur 2 coulisse le long des barres de guidage 5,6, en comprimant davantage les éléments élastiques 7,8.

Lorsque le contact mobile 20 passe de la position P2 de fermeture à la position P1 d'ouverture, le contact fixe 21 est dégagé de l'espace compris entre le premier couteau conducteur 1 et le deuxième couteau conducteur 2. Les couteaux 1,2 peuvent ainsi se rapprocher l'un de l'autre sous l'effet de la force appliquée par les éléments élastiques 7,8, qui relâchent leur énergie potentielle. Le deuxième couteau conducteur 2 coulisse le long des barres de guidage 5,6, jusqu'à ce que son déplacement soit bloqué par les entretoises 3,4, qui forment alors butée.

Selon l'exemple illustré, la première barre de guidage 5 et la première entretoise 3 sont concentriques.
La première barre de guidage 5 et le premier élément élastique 7 sont concentriques.

Selon l'exemple illustré, la première barre de guidage 5 comprend un épaulement en appui sur le premier couteau 1.
Cet épaulement permet de bloquer en translation la première barre de guidage 5 par rapport au premier couteau 1, selon un sens de déplacement orienté vers le deuxième couteau 2.

La première barre de guidage 5 traverse le premier couteau 1 et le deuxième couteau 2 selon une direction parallèle à l'axe de rotation R.

Comme particulièrement visible sur la figure 4, le premier couteau 1 comprend un premier orifice traversant 9_1 recevant la première barre de guidage 5.
Le premier couteau 1 comprend un deuxième orifice traversant 10_1 recevant la deuxième barre de guidage 6.

Une première coupelle d'appui 11 est rigidement liée à la première barre de guidage 5.
Une première extrémité 7a du premier élément élastique 7 prend appui sur la première coupelle d'appui 11. Une deuxième extrémité 7b du premier élément élastique 7 prend appui sur le deuxième couteau 2.
Le premier élément élastique 7 est ici un ressort hélicoïdal.

Le premier élément élastique 7 est ici monté précontraint. Le premier élément élastique 7 tend à repousser le deuxième couteau 2 vers le premier couteau 1.

La première coupelle d'appui 11 est vissée sur la première barre de guidage 5. L'épaulement de la première barre de guidage 5 comprend une fente permettant de visser la première barre de guidage 5 dans la première coupelle d'appui 11. La position relative de la première coupelle d'appui 11 le long de la barre de guidage peut ainsi être ajustée, ce qui permet de régler la précontrainte appliquée par le premier élément élastique 7.

Une deuxième coupelle d'appui 12 est rigidement liée à la deuxième barre de guidage 6.
Une première extrémité 8a du deuxième élément élastique 8 prend appui sur la deuxième coupelle d'appui 12, et une deuxième extrémité 8b du deuxième élément élastique 8 prend appui sur le deuxième couteau 2.
Le deuxième élément élastique 8 est ici un ressort hélicoïdal.
L'assemblage de la deuxième coupelle d'appui 12 et de la deuxième barre de guidage 6 est réalisé de la même manière que pour l'assemblage de la première coupelle d'appui 11 et la première barre de guidage 5.
Le deuxième élément élastique 8 est monté précontraint. Le deuxième élément élastique 8 tend à repousser le deuxième couteau 2 vers le premier couteau 1.

La première barre de guidage 5 et la deuxième barre de guidage 6 peuvent être identiques. De même, la première coupelle d'appui 11 et la deuxième coupelle d'appui 12 peuvent être identiques.
Le premier élément élastique 7 et le deuxième élément élastique 8 peuvent également être identiques.

La première entretoise 3 est disposée entre les deux couteaux 1,2 selon une direction parallèle à l'axe de rotation R, et entoure la première barre de guidage 5. La première entretoise 3 est de forme cylindrique.
Une première surface axiale de la première entretoise 3 peut prendre appui sur le premier couteau 1 et une deuxième surface axiale de la première entretoise 3 peut prendre appui sur le deuxième couteau 2.

De la même manière :
La deuxième barre de guidage 6 et la deuxième entretoise 4 sont concentriques.
La deuxième barre de guidage 6 et le deuxième élément élastique 8 sont concentriques.
La deuxième barre de guidage 6 comprend un épaulement en appui sur le deuxième couteau 2.
La deuxième barre de guidage 6 traverse le premier couteau 1 et le deuxième couteau 2 selon une direction parallèle à l'axe de rotation R20.

Le deuxième couteau 2 comprend un premier orifice traversant 9_2 recevant la première barre de guidage 5.
Le deuxième couteau 2 comprend un deuxième orifice traversant 10_2 recevant la deuxième barre de guidage 6.

Chaque orifice traversant 9_1, 9_2, 10_1, 10_2 est ici cylindrique, d'un diamètre légèrement supérieur au diamètre des barres de guidage 5,6 de façon à permettre le passage des barres de guidage 5,6 ainsi qu'un coulissement aisé du deuxième couteau conducteur 2 le long des barres de guidage 5,6.
Chaque orifice traversant 9_1, 9_2, 10_1, 10_2 est formée dans une portion de matière faisant partie de la troisième portion T3_1, T3_2.
Comme on peut le voir particulièrement sur la figure 8, les orifices traversant permettant le passage des barres de guidage sont réalisés dans des zones d'épaisseur augmentée par rapport aux zones voisines selon l'axe longitudinal D1,D2.
L'axe de chaque orifice traversant coupe l'axe longitudinal D1,D2 du couteau conducteur considéré.

La deuxième entretoise 4 est disposée entre les deux couteaux 1,2 selon une direction parallèle à l'axe de rotation R, et entoure la deuxième barre de guidage 6. La deuxième entretoise 4 est de forme cylindrique.

Une première surface axiale de la deuxième entretoise 4 peut prendre appui sur le premier couteau 1 et une deuxième surface axiale de la deuxième entretoise 4 peut prendre appui sur le deuxième couteau 2.

Lorsque le contact mobile 20 est en position ouverte, la force élastique développée par le deuxième élément élastique 8 maintient chacun des deux couteaux 1,2 en butée contre la deuxième entretoise 4. En effet, en absence de contact fixe 21 entre les deux couteaux, la deuxième entretoise 4 évite aux couteaux de venir en contact l'un avec l'autre et assure une distance minimale entre les couteaux 1,2. Cette distance minimale est légèrement inférieure à la taille du contact fixe 21, de façon à permettre une insertion aisée du contact fixe 21 à la prochaine manœuvre de fermeture du contact mobile 20.
Le bord de chaque couteau 1,2 est chanfreiné de façon à faciliter l'insertion du contact fixe 21 entre les deux couteaux.

Selon l'exemple illustré, la première portion T1_1,T1_2 d'une section transversale S1,S2 de chaque couteau 1,2 est de forme convexe.
De même, la deuxième portion T2_1,T2_2 d'une section transversale S1,S2 de chaque couteau 1,2 est de forme convexe.

La troisième portion T3_1,T3_2 de chaque couteau 1,2 s'étend de manière continue de part et d'autre de l'axe longitudinal D1,D2 de chaque couteau.
En d'autres termes, la troisième portion T3_1,T3_2 est formée d'un seul tenant, c'est-à-dire qu'elle forme un bloc ininterrompu.
Lorsque la section transversale réalisée passe par un orifice 9_1, 9_2 permettant le passage de barre de guidage 5, la troisième portion T3_1,T3_2 est formée en deux parties séparées l'une de l'autre par une section de cet orifice.
Il en est de même lorsque la section transversale réalisée passe par un orifice 10_1, 10_2 permettant le passage de barre de guidage 6.

Selon l'exemple illustré, la première portion T1_1,T1_2 et la deuxième portion T2_1,T2_2 d'une section transversale S1,S2 de chaque couteau 1,2 sont symétriques l'une de l'autre par rapport à l'axe longitudinal D1,D2 dudit couteau 1,2.

Selon un exemple de réalisation, la première portion T1_1,T1_2 d'une section transversale S1,S2 de chaque couteau 1,2 comprend une partie sensiblement semicirculaire,
et un premier bord longitudinal B1_1,B1_2 de chaque couteau 1,2 fait partie de la partie sensiblement semicirculaire de la première portion T1_1,T1_2.

Un rayon de courbure r1 de la première partie sensiblement semicirculaire de la première portion T1_1,T1_2 est compris entre 30% et 60% de l'épaisseur E de chaque couteau 1,2.

D'une manière similaire, la deuxième portion T2_1,T2_2 de chaque couteau 1,2 comprend une partie sensiblement semicirculaire,
et un deuxième bord longitudinal B2_1,B2_2 de chaque couteau 1,2 fait partie de la partie sensiblement semicirculaire de la deuxième portion T2_1,T2_2.

Un rayon de courbure r2 de la partie sensiblement semicirculaire de la deuxième portion T2_1,T2_2 est compris entre 30% et 60% de l'épaisseur E de chaque couteau 1,2.
Sur la figure 7, le signe V1_2 désigne la partie sensiblement semicirculaire de la première portion T1_2 de la section transversale S2 du deuxième couteau 2, et le signe V2_2 désigne la partie sensiblement semicirculaire de la deuxième portion T2_2 de la section transversale S2 du deuxième couteau 2.

Les couteaux 1,2 présente ainsi un profil arrondi au voisinage de leurs bords longitudinaux. Par rapport aux couteaux conventionnels ayant une section sensiblement rectangulaire, ce profil arrondi permet de limiter les contraintes diélectriques au bord des couteaux, en plus d'augmenter leur rigidité.

Selon l'exemple illustré, la troisième portion T3_1,T3_2 de chaque couteau 1,2 est de forme sensiblement rectangulaire.
Sur la figure 7, les lignes pointillées désignées par le signe h indiquent les limites entre les différentes portions. Ces limites sont virtuelles, puisque les différentes portions sont dans le prolongement l'une de l'autre.

La figure 4 représente les deux couteaux conducteurs 1,2 du contact mobile 20, écartés l'un de l'autre.

Le premier couteau 1 et le deuxième couteau 2 ont la même longueur L, mesurée parallèlement à l'axe longitudinal D1,D2.
Le premier couteau 1 et le deuxième couteau 2 ont la même largeur M, mesurée parallèlement à l'axe transversal T1,T2.

Le premier couteau 1 et le deuxième couteau 2 ont la même épaisseur E, mesurée parallèlement à l'axe perpendiculaire à l'axe longitudinal D1,D2 et à l'axe transversal T1,T2.
L'épaisseur E des couteaux conducteurs 1,2 est définie comme l'épaisseur à l'endroit d'épaisseur maximale.

Le premier couteau 1 et le deuxième couteau 2 sont symétriques l'un de l'autre par rapport à un plan Pl parallèle au premier plan Pl1 défini par l'axe longitudinal D1 et l'axe transversal T1 du premier couteau conducteur 1.

Le premier couteau 1 comprend une première face 15_1 en vis-à-vis du deuxième couteau 2 selon une direction parallèle à l'axe de rotation R, et la première face 15_1 du premier couteau 1 est plane.
De même, le deuxième couteau 2 comprend une première face 15_2 en vis-à-vis du premier couteau 1 selon une direction parallèle à l'axe de rotation R. La première face 15_2 du deuxième couteau 2 est plane.

Comme représenté sur la figure 6, le premier conducteur électrique 19 est disposé entre la première face 15_1 du premier couteau 1 et la première face 15_2 du deuxième couteau 2, et est en contact avec chacune de ces faces sous l'effet de la force développée par le premier élément élastique 7.

La figure 9 représente le premier couteau 1, selon un angle de vue différent de celui des figures 3 et 4.
Le deuxième couteau 2, non représenté, possède les mêmes caractéristiques géométriques que le premier couteau 1, et est symétrique du premier couteau 1.

Chaque couteau 1,2 comprend deux bords longitudinaux et deux bords transversaux.
Chaque couteau 1,2 comprend :
- une première partie 17_1,17_2 d'épaisseur e1_1,e1_2 inférieure à un seuil prédéterminé s, la première partie 17_1,17_2 s'étendant longitudinalement selon l'axe longitudinal D1,D2 et transversalement de part et d'autre de l'axe longitudinal D1,D2, et
- une deuxième partie 18_1,18_2 d'épaisseur e2_1,e2_2 supérieure au seuil prédéterminé s, la deuxième partie 18_1,18_2 entourant la première partie 17_1,17_2.
La deuxième partie 18_1,18_2 forme les bords longitudinaux du couteau 1,2 et les bords transversaux du couteau 1,2.

Chaque couteau 1,2 est ainsi formé d'une portion dite affinée 17_1, 17_2 s'étendant longitudinalement et transversalement. Cette portion dite affinée 17_1, 17_2 est prolongée par un bourrelet 18_1, 18_2 d'épaisseur supérieure à l'épaisseur de la portion affinée. La portion affinée 17_1, 17_2 est entourée par la partie en forme de bourrelet 18_1, 18_2.

Les bords longitudinaux de chaque couteau 1,2 font partie de la deuxième partie 18_1,18_2, possédant une épaisseur accrue.
De même, les bords 2 transversaux font partie de la deuxième partie 18_1,18_2, possédant une épaisseur accrue.

Le seuil prédéterminé s est par exemple compris entre 30% et 60% de l'épaisseur E de chaque couteau 1,2.
L'épaisseur de la deuxième partie 18_1,18_2 est égale à l'épaisseur E de chaque couteau 1,2, puisque cette deuxième partie 18_1, 18_2 forme respectivement la zone la plus épaisse du premier couteau 1 et du deuxième couteau 2.

La figure 12 illustre un deuxième mode de réalisation d'un couteau 1 du contact mobile 20.
Dans ce mode de réalisation, chaque couteau 1,2 comprend un évidement traversant s'étendant longitudinalement selon l'axe longitudinal D1, D2 et transversalement de part et d'autre de l'axe longitudinal D1,D2.
Une longueur LE de l'évidement traversant est comprise entre 20% et 80% d'une longueur L du couteau 1,2.
Une largeur ME de l'évidement traversant 27_1,27_2 est comprise entre 25% et 75% d'une largeur M du couteau 1,2.

La longueur LE de l'évidement traversant 27_1 est mesurée parallèlement à l'axe longitudinal D1 du couteau 1. Il en est de même pour la mesure de la longueur de l'évidement traversant du couteau 2.
La largeur ME de l'évidement traversant 27_1 est mesurée parallèlement à l'axe transversal T1 du couteau 1. De même la mesure de la largeur de l'évidement traversant du couteau 2 est mesurée parallèlement à l'axe transversal T2 du couteau 2.

Sur la figure 12, le signe 27_1 désigne l'évidement traversant du couteau 1. Le deuxième couteau 2 n'est pas représenté sur la figure 12. Le deuxième couteau 2 est le symétrique du premier couteau 1, comme pour le premier mode de réalisation.

L'évidement traversant 27_1,27_2 est distant des bords longitudinaux du couteau 1,2 et des bords transversaux du couteau 1,2.
En d'autres termes, chaque couteau 1,2 est formé d'une portion continue de matière entourant un évidement traversant central. Dans ce mode de réalisation, la portion affinée préalablement décrite est d'épaisseur nulle. L'évidement traversant central forme une zone dépourvue de matière.
Le courant électrique circule dans chaque couteau 1,2 en parallèle dans la portion de matière comprise entre le premier bord longitudinal B1_1 et l'évidement traversant 27_1, et dans la portion de matière comprise entre l'évidement traversant 27_1 et le deuxième bord longitudinal B2_1.
Les dimensions LE, ME de l'évidement central 27_1 sont choisies de façon à ce que la section transversale du couteau ait, dans la zone de l'évidement central 27_1, une surface suffisante pour assurer le passage d'un courant d'une intensité égale à l'intensité maximale recherchée.

Sur l'exemple représenté, l'évidement traversant 27_1 est de forme sensiblement rectangulaire.
Le signe 28A_1 désigne une première portion de circulation du courant électrique, et le signe 28B_1 désigne une deuxième portion de circulation du courant électrique. Les deux portions de matière 28A_1, 28B_1 séparées par l'évidement traversant 27_1 selon une direction parallèle à l'axe transversal T1 sont ici d'épaisseur constante.
De même, les deux portions de matière 29A_1, 29B_1 séparées par l'évidement traversant 27_1 selon une direction parallèle à l'axe longitudinal D1 sont d'épaisseur constante.
Comme pour le premier mode de réalisation, le premier bord longitudinal B1_1 et le deuxième bord longitudinal B2_1 sont de forme arrondie.

## Revendications

1. Contact mobile (20) pour un dispositif de coupure de courant électrique (50), comportant :
- un premier couteau conducteur (1) et un deuxième couteau conducteur (2), chaque couteau conducteur (1,2) s'étendant longitudinalement selon un axe longitudinal (D1, D2), et transversalement selon un axe transversal (T1, T2),
l'axe longitudinal (D1) et l'axe transversal (T1) du premier couteau conducteur (1) définissant un premier plan (Pl1), l'axe longitudinal (D2) et l'axe transversal (T2) du deuxième couteau conducteur (2) définissant un deuxième plan (Pl2),
le premier plan (Pl1) et le deuxième plan (Pl2) étant parallèles entre eux et distants l'un de l'autre,
le premier couteau conducteur (1) et le deuxième couteau conducteur (2) étant liés en rotation autour un axe de rotation commun (R) perpendiculaire au premier plan (Pl1) et au deuxième plan (Pl2),
- une première entretoise (3) et une deuxième entretoise (4) disposées entre le premier couteau (1) et le deuxième couteau (2), configurées pour maintenir une distance minimale entre le premier couteau (1) et le deuxième couteau (2),
dans lequel une section transversale (S1,S2) de chaque couteau (1,2) est conformée pour :
- avoir une aire égale à l'aire d'une section transversale (S1',S2') de référence ayant une forme rectangulaire et ayant une même longueur (a), la longueur (a) étant mesurée parallèlement à l'axe transversal (T1, T2), et
- avoir un moment quadratique supérieur au moment quadratique de la section transversale de référence (S1',S2'), le moment quadratique étant déterminé par rapport à un axe parallèle à l'axe transversal (T1,T2) des couteaux (1,2).

2. Contact mobile (20) selon la revendication 1, dans lequel chaque couteau conducteur (1,2) s'étend selon l'axe transversal (T1, T2) entre un premier bord longitudinal (B1_1, B1_2) et un deuxième bord longitudinal (B2_1, B2_2),
dans lequel une section transversale (S1,S2) de chaque couteau (1,2) comprend :
- une première portion (T1_1, T1_2) adjacente au premier bord longitudinal (B1_1, B1_2) dudit couteau (1,2),
- une deuxième portion (T2_1, T2_2) adjacente au deuxième bord longitudinal (B2_1,B2_2) dudit couteau (1,2),
- une troisième portion (T3_1,T3_2) reliant la première portion (T1_1,T1_2) à la deuxième portion (T2_1,T2_2),
et dans lequel :
- l'épaisseur (e1_1,e1_2) de la première portion (T1_1,T1_2) et l'épaisseur (e2_1,e2_2) de la deuxième portion (T2_1,T2_2) sont supérieures à l'épaisseur (e3_1,e3_2) de la troisième portion (T3_1,T3_2).

3. Contact mobile (20) selon la revendication précédente, dans lequel l'épaisseur (e3_1,e3_2) de la troisième portion (T3_1,T3_2) est inférieure à 60% de l'épaisseur (e1_1,e1_2) de la première portion (T1_1,T1_2), de préférence inférieure à 50% de l'épaisseur (e1_1,e1_2) de la première portion (T1_1,T1_2), de préférence encore inférieure à 40% de l'épaisseur (e1_1,e1_2) de la première portion (T1_1,T1_2), l'épaisseur étant mesurée parallèlement à une direction perpendiculaire à la fois à l'axe longitudinal (D1,D2) et à l'axe transversal (T1,T2).

4. Contact mobile (20) selon l'une des revendications précédentes, comprenant :
- une première barre de guidage (5) liée au premier couteau (1), s'étendant selon un axe (D5) parallèle à l'axe de rotation (R), configurée pour autoriser un coulissement du deuxième couteau (2) par rapport au premier couteau (1),
- un premier élément élastique (7) configuré pour appliquer une force élastique tendant à rapprocher les couteaux (1,2) l'un de l'autre selon une direction parallèle à l'axe de rotation (R),
- une deuxième barre de guidage (6) liée au premier couteau (1), s'étendant selon un axe (D6) parallèle à l'axe de rotation (R), configurée pour autoriser un coulissement du deuxième couteau (2) par rapport au premier couteau (1),
- un deuxième élément élastique (8) configuré pour appliquer une force élastique tendant à rapprocher les couteaux (1,2) l'un de l'autre selon une direction parallèle à l'axe de rotation (R),
dans lequel la première entretoise (3) et la deuxième entretoise (4) sont en vis-à-vis l'une de l'autre selon une direction parallèle à l'axe longitudinal (D1,D2) des couteaux.

5. Contact mobile (20) selon l'une des revendications précédentes en combinaison avec la revendication 2, dans lequel la troisième portion (T3_1,T3_2) de chaque couteau (1,2) s'étend de manière continue de part et d'autre de l'axe longitudinal (D1,D2) de chaque couteau.

6. Contact mobile (20) selon l'une des revendications précédentes en combinaison avec la revendication 2, dans lequel la première portion (T1_1,T1_2) et la deuxième portion (T2_1,T2_2) d'une section transversale (S1,S2) de chaque couteau (1,2) sont symétriques l'une de l'autre par rapport à l'axe longitudinal (D1,D2) dudit couteau (1,2).

7. Contact mobile (20) selon l'une des revendications précédentes en combinaison avec la revendication 2, dans lequel la première portion (T1_1,T1_2) d'une section transversale (S1,S2) de chaque couteau (1,2) comprend une partie sensiblement semicirculaire,
un premier bord longitudinal (B1_1,B1_2) de chaque couteau (1,2) faisant partie de la partie sensiblement semicirculaire de la première portion (T1_1,T1_2),
et dans lequel la deuxième portion (T2_1,T2_2) de chaque couteau (1,2) comprend une partie sensiblement semicirculaire,
un deuxième bord longitudinal (B2_1,B2_2) de chaque couteau (1,2) faisant partie de la partie sensiblement semicirculaire de la deuxième portion (T2_1,T2_2).

8. Contact mobile (20) selon l'une des revendications précédentes en combinaison avec la revendication 2, dans lequel la troisième portion (T3_1,T3_2) de chaque couteau (1,2) est de forme sensiblement rectangulaire.

9. Contact mobile (20) selon l'une des revendications précédentes, dans lequel le premier couteau (1) et le deuxième couteau (2) sont symétriques l'un de l'autre par rapport à un plan (P) parallèle au premier plan (Pl1) défini par l'axe longitudinal (D1) et l'axe transversal (T1) du premier couteau conducteur (1).

10. Contact mobile (20) selon l'une des revendications précédentes, dans lequel :
- le premier couteau (1) comprend une première face (15_1) en vis-à-vis du deuxième couteau (2) selon une direction parallèle à l'axe de rotation (R), la première face (15_1) du premier couteau (1) étant plane, et
- le deuxième couteau (2) comprend une première face (15_2) en vis-à-vis du premier couteau (1) selon une direction parallèle à l'axe de rotation (R), la première face (15_2) du deuxième couteau (2) étant plane.

11. Contact mobile (20) selon l'une des revendications précédentes, dans lequel chaque couteau (1,2) comprend deux bords longitudinaux et deux bords transversaux,
et dans lequel chaque couteau (1,2) comprend :
- une première partie (17_1,17_2) d'épaisseur (e1_1,e1_2) inférieure à un seuil prédéterminé (s), la première partie (17_1,17_2) s'étendant longitudinalement selon l'axe longitudinal (D1,D2) et transversalement de part et d'autre de l'axe longitudinal (D1,D2), et
- une deuxième partie (18_1,18_2) d'épaisseur (e2_1,e2_2) supérieure au seuil prédéterminé (s), la deuxième partie (18_1,18_2) entourant la première partie (17_1,17_2),
la deuxième partie (18_1,18_2) formant les bords longitudinaux du couteau (1,2) et les bords transversaux du couteau (1,2).

12. Contact mobile (20) selon l'une des revendications précédentes, dans lequel chaque couteau (1,2) comprend :
- un évidement traversant (27_1,27_2) s'étendant longitudinalement selon l'axe longitudinal (D1,D2) et transversalement de part et d'autre de l'axe longitudinal (D1,D2),
une longueur de l'évidement (27_1,27_2) étant comprise entre 20% et 80% d'une longueur du couteau (1,2),
une largeur de l'évidement (27_1,27_2) étant comprise entre 25% et 75% d'une largeur du couteau (1,2).

13. Dispositif de coupure de courant électrique (50), comprenant :
- une première portion de ligne électrique (25-1) comprenant un premier conducteur électrique (19) et un contact mobile (20) selon l'une des revendications précédentes, le contact (20) étant mobile en rotation par rapport au premier conducteur électrique (19),
- une deuxième portion de ligne électrique (25-2) comprenant un deuxième conducteur électrique (22) et un contact fixe (21) solidaire du deuxième conducteur électrique (22),
le contact mobile (20) étant configuré pour être déplacé entre :
- une première position (P1) dite position d'ouverture dans lequel le contact mobile (20) est écarté du contact fixe (21) de façon à interdire le passage de courant électrique entre la première portion de ligne électrique (25-1) et la deuxième portion de ligne électrique (25-2), et
- une deuxième position (P2) dite position de fermeture dans laquelle le contact mobile (20) est en contact avec le contact fixe (21) de façon à permettre un passage de courant électrique entre la première portion de ligne électrique (25-1) et la deuxième portion de ligne électrique (25-2).

14. Appareil électrique (100) de moyenne tension, configuré pour sélectivement établir ou couper le courant dans un réseau électrique de moyenne tension comportant trois phases (Ph1,Ph2,Ph3), comprenant un dispositif de coupure de courant électrique (50A, 50B, 50C) selon la revendication précédente disposé respectivement sur chacune des phases (Ph1,Ph2,Ph3) du réseau électrique.
